# EUROPÄISCHE PATENTSCHRIFT

(11) **EP 1 336 322 B1**
(45) Veröffentlichungstag und Bekanntmachung des Hinweises auf die Patenterteilung: **26.11.2008**
(21) Anmeldenummer: 01997969.9
(22) Anmeldetag: 26.09.2001
(51) Int. Cl.: H04R 11/02

(54) **ELEKTROMAGNETISCHER TREIBER FÜR EINEN PLATTENLAUTSPRECHER**
ELECTROMAGNETIC DRIVER FOR A PLANAR DIAPHRAGM LOUDSPEAKER
DISPOSITIF D'EXCITATION ELECTROMAGNETIQUE POUR UN HAUT-PARLEUR A MEMBRANE PLANE

(30) Priorität: 23.11.2000 DE 10058104
(43) Veröffentlichungstag der Anmeldung: 20.08.2003
(73) Patentinhaber: Harman Becker Automotive Systems GmbH, 76307 Karlsbad (DE)
(72) Erfinder: Wolfgang,Bachmann.Prof.Dr., 95697 Nagel (DE); REGL, Hans-Jürgen, 93049 Regensburg (DE); KRUMP, Gerhard, 94374 Schwarzach (DE); ZIGANKI, Andreas, 40822 Mettmann (DE)
(74) Vertreter: Schmuckermaier, Bernhard
(86) Internationale Anmeldenummer: PCT/EP2001/011184
(87) Internationale Veröffentlichungsnummer: WO 2002/043435

(56) Entgegenhaltungen:
- WO-A-97/09842
- DE-A- 19 821 860
- US-A- 4 392 027

## Beschreibung

Die Erfindung betrifft einen elektromagnetischen Treiber für einen Plattenlautsprecher.

Elektromagnetische Wandler im allgemeinen sind beispielsweise aus der WO 95/14363 oder im besonderen mit Linearisierung der Kennlinie durch Einfügen eines Permanentmagneten beispielsweise aus der EP 0 774 880 oder der US 4,680,492 bekannt. Derartige Wandler finden vor allem als Signalgeber oder Türsummer Anwendung. Bezeichnend für diese Anwendungen ist es, dass die Nichtlinearität der Kraft-Strom-Kennlinie entweder nicht weiter stört (z. B. Beispiel wegen hoher Dämpfung der Oberschwingungen) oder aber durch Vormagnetisierung und geringe Aussteuerung die Nichtlinearität tolerierbar ist.

Plattenlautsprecher sind in einer Planar-Ausführung als Kolbenstrahler beispielsweise aus der US 5,539,835 oder der US 4,928,312 oder in der Mulitresonanz-Ausführung als Biegewellenstrahler beispielsweise aus der WO 97/09842 oder der DE 197 57 097 bekannt und bestehen neben der robusten, biegesteifen Platte (Membran) mit Halterung aus einem Antriebssystem (z. B. ein oder mehrere Treiber), das in einem oder mehreren Punkten die Anregungskraft auf die Platte bringt.

Darüber hinaus werden beispielsweise in der WO 97/17818 oder der US 5,638,456 piezoelektrische Treiber vorgeschlagen, welche zwar sehr robust sind, jedoch in der Praxis bei großen Platten durchweg zu schwach sind.

Elektrodynamische Antriebe entwickeln zwar eine ausreichende Kraft und eine ausreichende Auslenkung, haben aber im Zusammenhang mit der Plattenankopplung ein Setzungsproblem. Die üblichen Sandwichplatten aus miteinander verklebten, verschiedenartigen Materialien sind sehr leicht und biegesteif, aber langfristig nicht besonders formstabil. Insbesondere ändern bei der Herstellung der Sandwichplatten verwendete Klebeschichten ihre Konsistenz. So gibt beispielsweise die ständig wirksame Gravitation eine bestimmte Kriech- und Fließrichtung vor. Darüber hinaus führen thermische Beanspruchungen im Betrieb zu lokalen Erweichungen mit irreversiblen Formänderungen. Dies wiederum führt zu einem Versatz der auf der Platte befestigten Spule gegenüber ihrer ursprünglichen Position.

Jeder relative Versatz zwischen der unmittelbar auf der Platte befestigten Spule und dem weiter entfernt befestigten Magnetsystem erzeugt Verschiebungskomponenten, die die Spulenachse aus ihrer Normalposition kippen oder die Spule in eine exzentrische Lage verschieben. Dies kann dazu führen, dass die Schwingspule die Wände des Ringspalts im Magnetsystem streift und damit den Antrieb unbrauchbar macht.

Des weiteren besteht beim Betrieb von Biegewellenstrahlern das Problem, dass die üblichen Treiber eine unerwünschte Pump-Bewegung ausführen, denn abweichend von Kolbenstrahlern ist bei Biegewellenstrahlern ein Verbiegen ohne "Pumpen" wünschenswert.

Darüber hinaus erlauben die bisher genannten Treiber beim Betrieb von Biegewellen keine Randanregung. Diese Anregungsposition ist jedoch erforderlich bei Verwendung transparenter Platten oder von Platten mit beidseitiger Nutzung als Bildfläche. Die beispielsweise aus der US 4,392,027 oder der DE 198 21 860 bekannten elektrodynamischen Treiber mit Kraftausübung normal zur Plattenfläche lassen sich zwar kostengünstig herstellen, haben aber den Nachteil einer relativ großen Bautiefe und eines relativ großen Flächenbedarfs zur Abstützung durch eine Außensicke. Hinzu kommt, dass gerade in der Randzone der Platte eine langfristig stabile Justierung der Position der Schwingspule gegenüber der Außensicke problematisch ist.

Aufgabe der Erfindung ist es, einen Treiber für einen Plattenlautsprecher anzugeben, der unempfindlicher gegenüber Setzungen ist.

Die Aufgabe wird durch einen elektromagnetischen Treiber gemäß den Patentansprüchen 1, 8, 9 und 10 gelöst. Ausgestaltungen und Weiterbildungen des Erfindungsgedankens sind Gegenstand von Unteransprüchen.

Vorteil der Erfindung ist es unter anderem, dass die Spulenhöhe (axial) sehr gering gehalten werden kann, wodurch eine minimale Dicke des Plattenlautsprechers erzielt werden kann.

Erreicht wird dies im einzelnen durch einen elektromagnetischen Treiber für einen Plattenlautsprecher, der einen weichmagnetischen Kern in einer drei Schenkel und einen Rücken aufweisenden E-Form sowie einen mit dem weichmagnetischen Kern magnetisch gekoppelten (insbesondere feststehenden) Wechselfelderreger zur Erzeugung eines von einem Tonsignal abhängigen magnetischen Wechselflusses in dem magnetischen Kern aufweist. Des weiteren ist ein mit dem weichmagnetischen Kern magnetisch gekoppelter Gleichfelderreger zur Erzeugung eines magnetischen Gleichflusses in dem weichmagnetischen Kern sowie ein die Schenkel über mindestens einen kleinen Induktionsspalt magnetisch abschließendes, dem Rücken gegenüberliegendes weichmagnetisches Element (z. B. Plättchen, magnetische Membran, Joch etc.) vorgesehen, wobei Wechselfluss und Gleichfluss unsymmetrisch einander überlagert sind derart, dass je nach Ausformung eine resultierende Kraft oder ein resultierendes Drehmoment an dem weichmagnetischen Element sich im Wesentlichen linear zum Tonsignal verhält.

Eine erfindungswesentliche Maßnahme besteht also in der Anwendung des bekannten elektromagnetischen Wandlerprinzips, bei dem die Antriebsspule unbeweglich ist. Allerdings ist hier die magnetische Kraft proportional zum Quadrat der magnetischen Induktion und damit zum Quadrat eines die Antriebsspule durchfließenden Tonsignalstromes. Ohne Schwingspule und ohne eng tolerierten Schwingspalt lassen sich andererseits die unvermeidlichen Setzungen wesentlich besser tolerieren.

Eine weitere Maßnahme sieht eine Vormagnetisierung (beispielsweise durch zusätzlichen Gleichstrom oder durch Permanentmagnete) vor, die allerdings nicht wie üblich zur Linearisierung der Kennlinie verwandt wird. "Linearisierung" bedeutet dabei die Verlagerung des Arbeitspunktes aus dem Nullpunkt heraus auf einen Parabelast, um bei geringer Aussteuerung die Parabel näherungsweise als Tangente gelten zu lassen.

Eine dritte Maßnahme besteht in der Ausbildung eines bevorzugt symmetrisch geformten magnetischen Kreises mit unsymmetrischer Feldverteilung. So wird beispielsweise ein von einer Treiberspule erzeugter magnetischer Feldvektor im weichmagnetischen Außenkreis überlagert von dem beispielsweise durch einen Permanentmagneten erzeugten konstanten Feldvektor aus dem Mittelschenkel derart, dass in einem Außenschenkel Addition, im anderen Außenschenkel eine Subtraktion erfolgt. Trotz der quadratischen Kraft-Strom-Kennlinie eines einzelnen magnetisierten Schenkels verhält sich dabei je nach Ausformung die Kraft bzw. das Drehmoment streng linear zur tonfrequenten Induktion und damit zum Tonsignal selbst.

Bei einer Weiterbildung der Erfindung ist als weichmagnetisches Element ein Joch vorgesehen, das auf dem freien Ende des mittleren Schenkels des weichmagnetischen Kerns kippbar gelagert ist und zumindest gegenüber den anderen beiden Schenkeln Induktionsspalte aufweist derart, dass das mittels des Wechselfelderregers angetriebene Joch ein entsprechendes Drehmoment erzeugt. Durch Momentenbildung in dem als zweiseitiger Hebel wirkenden Joch kompensieren sich die nichtlinearen Komponenten der Außenschenkelkräfte, so dass bei symmetrischer Bauweise das resultierende Drehmoment streng proportional zur tonfrequenten Induktion und damit zum elektrischen Tonsignal selbst ist. Das Joch schließt dabei über kleine Induktionsspalte (z. B. Luftspalte oder federndes nichtmagnetisches Material) die offenen Enden des E-Kerns. Dabei ist das Joch abgestützt auf dem mittleren Schenkel des E-förmigen Kerns kippbar gelagert derart, dass das tonfrequent mittels der Spule angeregte System am kippbaren Joch ein tonfrequentes Drehmoment abgibt, dessen Gegenmoment durch das Rotationsträgheitsmoment des E-förmigen Kerns gebildet wird (Inertial-Momenten-Treiber).

Weiterhin kann vorgesehen werden, dass als Wechselfelderreger eine an einem der beiden äußeren Schenkel angeordnete, von dem Tonsignal angesteuerte Spule und als Gleichfelderzeuger ein Permanentmagnet, der im mittleren Schenkel des weichmagnetischen Kerns angeordnet ist, vorgesehen wird. Somit kann ohne größeren Aufwand eine unsymmetrische Überlagerung von Wechselfluss und Gleichfluss erzielt werden.

Anstelle eines Permanentmagneten kann auch eine von einem Gleichstrom durchflossene Spule als Gleichfelderzeuger verwendet werden, wobei die Spule entsprechend der Anordnung des Permanentmagneten am mittleren Schenkel des weichmagnetischen Kerns angeordnet sein kann. Der Vorteil einer gleichstromdurchflossenen Spule liegt darin, dass durch Ändern der Stärke des Gleichstromes die Lautstärke des von dem Plattenlautsprecher abgestrahlten Schalles verändert werden kann.

Bevorzugt wird das Joch durch zwei in den Induktionsspalten zwischen äußeren Schenkeln und Joch angeordnete nichtmagnetische Federelemente in einer Ruhelage gehalten. Somit ist eine Drehbewegung möglich, wobei die Federelemente den Induktionsspalt bzw. die Induktionsspalte anstelle von Luft mit einem anderen nichtmagnetischen Material ausfüllen. Damit kann der Treiber ohne äußere Stütze nur mittels des weichmagnetischen Elements (z. B. des Jochs) auf der Platte befestigt werden. Anstelle oder zusätzlich zu den Federelementen kann der Rücken des weichmagnetischen Kerns in E-Form über eine Brücke (Balken, Traverse etc.) auch an einem Rahmen des Plattenlautsprechers befestigt werden, um dadurch die Empfindlichkeit des Plattenlautsprechers bei tiefen Frequenzen zu verbessern.

Des weiteren kann zum Lagern des Jochs an dem mittleren Schenkel des weichmagnetischen Kerns ein nichtmagnetisches Lager vorgesehen werden, so dass sich effektiv ebenfalls ein Induktionsspalt zwischen dem weichmagnetischen Element und dem mittleren Schenkel ergibt. Im Hinblick auf die mechanischen Eigenschaften ist ein definiertes Lager auf dem mittleren Schenkel gegenüber einer Lösung ohne ein derartiges Lager von Vorteil, da Scherbewegungen oder Pumpbewegungen definitiv verhindert werden gegenüber einer Halterung mit nur den vorgenannten federnden Elementen.

Anstelle eines Inertial-Momenten-Lautsprechers kann in gleicher Weise mit der Erfindung ein Monopol-Plattenlautsprecher realisiert werden derart, dass zwei weichmagnetische Kerne in jeweils einer drei Schenkel und einen Rücken aufweisenden E-Form, die Rücken an Rücken miteinander fest verbunden sind, und zwei mit jeweils einem der weichmagnetischen Kerne magnetisch gekoppelte Wechselfelderreger zur Erzeugung eines von einem Tonsignal abhängigen magnetischen Wechselflusses in dem jeweiligen weichmagnetischen Kern vorgesehen werden. Außerdem umfasst ein derartiger Treiber zwei mit jeweils einem der weichmagnetischen Kerne magnetisch gekoppelte Gleichfelderreger zur Erzeugung eines magnetischen Gleichflusses in dem jeweiligen weichmagnetischen Kern sowie zwei die jeweiligen Schenkel über mindestens einen kleinen Induktionsspalt magnetisch abschließende, dem jeweiligen Rücken gegenüberliegende weichmagnetische Elemente zur Kopplung mit den Platten des Plattenlautsprechers, wobei Wechselfluss und Gleichfluss wiederum unsymmetrisch einander überlagert sind derart, dass ein resultierendes Drehmoment an dem jeweiligen weichmagnetischen Element sich im Wesentlichen linear zum Tonsignal verhält. Die Polung der Wechselfelderreger wird dabei so gewählt, dass die Wechselflüsse an den Rücken der E-Kerne nicht gegensinnig, sondern gleich gerichtet sind. In dem Fall erhalten die nach außen abzugebenden Momente ihr Gegenmoment vom jeweils anderen E-Kern, so dass die gesamte Treiberanordnung bei gleichartiger äußerer Belastung (vorzugsweise durch Anreihen der gleichartigen Vorder- und Rückplatte) keine Drehbeschleunigung erfährt und somit einen Momententreiber für Monopol-Plattenlautsprecher bildet.

Alternativ kann anstelle zweier Rücken an Rücken zueinander angeordneter weichmagnetischer Kerne in E-Form auch ein einstückiger weichmagnetischer Kern mit zusammen sechs Schenkeln verwendet werden, der zwei Rücken an Rücken zueinander fest miteinander verbundene E-Teilformen aufweist. Sowohl der einstückige Kern aus zwei E-Teilformen als auch der aus zwei einzelnen Kernen mit E-Form aufgebaute Treiber kann dabei in gleicher Weise ausgestaltet und weitergebildet werden wie der einzelne Kern in E-Form.

Bei einer anderen Weiterbildung der Erfindung ist ein weichmagnetischer Kern in einer drei Schenkel und einen Rücken aufweisenden E-Form am Rand der Platte des Plattenlautsprechers angeordnet, wobei dessen äußere Schenkel zangenartig zur Platte hin gebogen sind und wobei sich auf der dem Rücken gegenüberliegenden Seite die Platte befindet. Weiterhin ist ein mit dem weichmagnetischen Kern magnetisch gekoppelter Wechselfelderreger zur Erzeugung eines von einem Tonsignal abhängigen magnetischen Wechselflusses in dem weichmagnetischen Kern sowie ein mit dem weichmagnetischen Kern magnetisch gekoppelter, in der Platte im Bereich der offenen Enden der Schenkel angeordneter Gleichfelderreger zur Erzeugung eines magnetischen Gleichflusses vorgesehen, wobei Wechselfluss und Gleichfluss unsymmetrisch einander überlagert sind derart, dass eine resultierende Kraft an dem Gleichfelderreger proportional zum Tonsignal ist. Damit ist es möglich, die Platte vom Rand her anzuregen, so dass als Platten entweder durchsichtige Platten oder von beiden Seiten optisch nutzbare Platten verwendet werden können.

Bevorzugt wird bei einem derartigen Treiber als Wechselfelderreger eine am mittleren Schenkel angeordnete, von dem Tonsignal angesteuerte Spule und als Gleichfelderreger ein Permanentmagnet vorgesehen, wobei die äußeren Schenkel einen parallel zur Plattennormalen gerichteten magnetischen Gleichfluss des Permanentmagneten sowie einen aus dem mittleren Schenkel austretenden Wechselfluss erfassen derart, dass sich Wechselfluss und Gleichfluss an einem der äußeren Schenkel addieren und am anderen äußeren Schenkel subtrahieren.

Vorzugsweise werden dabei zur Halterung zwischen den äußeren Schenkeln und der Platte jeweils nichtmagnetische Federelemente eingefügt, mit denen dann die zangenartigen Schenkel die Platte fassen und am Rand gelenkig lagern. Somit wird mit geringstem Aufwand zusätzlich eine Lagerung der Platte erzielt.

Ebenso kann bei sämtlichen Treibern der Gleichfluss des/der Gleichfelderreger(s) veränderbar sein, so dass die Lautstärke des Plattenlautsprechers veränderbar ist.

Schließlich wird ein erfindungsgemäßer elektromagnetischer Treiber beispielsweise derart angeordnet, dass die von ihm erzeugten Kräfte innerhalb eines Randbereichs der Platte angreifen, wobei der Randbereich eine Breite aufweist, die in etwa gleich der Dicke der Platte ist.

Die Erfindung wird nachfolgend anhand der in den Figuren der Zeichnung dargestellten Ausführungsbeispiele näher erläutert, wobei gleichwirkende Elemente mit gleichen Bezugszeichen versehen sind. Es zeigt:
- Figur 1: eine erste Ausführungsform eines erfindungsgemäßen Treibers zur Anwendung bei einem Plattenlautspre- cher,
- Figur 2: eine zweite Ausführungsform eines erfindungsgemäßen Treibers zur Anwendung bei einem Monopolplatten- lautsprecher und
- Figur 3: eine dritte Ausführungsform eines erfindungsgemäßen Treibers zur Montage am Rand des Plattenlautspre- chers,
- Figur 4: eine vierte Ausführungsform eines erfindungsgemäßen Treibers zur Montage am Rand des Plattenlautspre- chers und
- Figur 5: eine fünfte Ausführungsform eines erfindungsgemäßen Treibers zur Montage am Rand des Plattenlautspre- chers.

Figur 1 zeigt einen erfindungsgemäßen elektromagnetischen Intertial-Momenten-Treiber, der mit einer Sandwichmembran 1 einen Multiresonanzplattenlautsprecher ergebend gekoppelt ist. Ein weichmagnetischer Polkern 2 in E-Form (beispielsweise aus Ferrit-Material) mit zwei Außenschenkeln und einem Mittelschenkel ist mit einer unbeweglichen Treiberspule 4 als Wechselfelderreger an einem der Außenschenkel bestückt. Auch die Bestückung beider Aussenschenkel mit je einer vom gleichen Strom duchflossenen Treiberspule ist möglich. Bei der Ausführungsform nach Figur 1 erfolgt die Vormagnetisierung im Mittelschenkel mittels eines Gleichfelderregers wie beispielsweise einer gleichstromdurchflossenen Spule oder durch einen Permanentmagneten 3. Die Richtung des zugehörigen Gleichfeldvektors 10 ist in Richtung des mittleren Schenkels orientiert, wobei die Polarität (N-S oder S-N) beliebig ist. Ein tonfrequenter Wechselstrom I durchfließt die Treiberspule 4 und erzeugt dabei einen Wechselfeldvektor 9. Dieser tonfrequent schwankende Wechselfeldvektor 9 addiert sich in einem Außenschenkel zum Gleichfeldvektor 10 und im anderen Außenschenkel hingegen subtrahiert er sich vom Gleichfeldvektor 10.

Ein weichmagnetisches Joch 5 schließt einen magnetischen Kreis, der sich über den weichmagnetischen Polkern 2 fortsetzt. Das Joch 5 ist dabei kippbar auf dem Mittelschenkel gelagert. Das Kipplager 6 kann wie in Figur 1 gezeigt als scharfe Schneide ausgeführt sein, kann jedoch auch auf jede andere geeignete Weise realisiert werden. Wichtig dabei ist es, dass die vorhandenen gleichgerichteten Kräfte aus beiden Außenschenkeln im Lager 6 eine quasi inkompressible Stütze finden, dass aber Kippbewegungen mit dem Lager 6 als Drehpunkt einem vergleichsweise geringen Widerstand ausgesetzt sind.

Die Kraft F_{L}(t) über der Zeit t in einem Schenkel ist dabei ${F}_{L} \left(t\right) = β ⋅ {{B}_{L}}^{2} \left(t\right)$
und die Kraft F_{R}(t) im anderen Schenkel ist dann gleich ${F}_{R} \left(t\right) = β ⋅ {{B}_{R}}^{2} \left(t\right) ,$
wobei sich für die Kraftdifferenz ΔF(t)daraus ergibt: $ΔF \left(t\right) = β ⁢ \left({{B}_{R}}^{2}-{{B}_{L}}^{2}\right) = 4 ⁢ β {B}_{T} ⁢ {B}_{O} .$
mit ${B}_{L} = {B}_{T} \left(t\right) + {B}_{O}$ ${B}_{R} = {B}_{T} \left(t\right) - {B}_{O}$ ${B}_{T} \left(t\right) = α ⋅ I \left(t\right)$
ist. Dabei steht B_{L} für den magnetischen Fluss in dem ersten äußeren Schenkel, B_{R} für den magnetischen Fluss in dem zweiten äußeren Schenkel, B_{T}(t) für den durch den Wechselfelderreger erzeugten Wechselfluss, Bₒ für den durch den Gleichfelderreger erzeugten Gleichfluss, I(t) für den zeitabhängigen tonfrequenten Erregerstrom und α, β für Wandlerkonstanten.

Wie zu ersehen ist, verhält sich trotz der quadratischen Kraft-Strom-Kennlinie eines einzelnen magnetisierten Schenkels die Kraftdifferenz an den Enden des als zweiseitiger Hebel wirkenden Joch 5, also das Moment, streng linear zur tonfrequenten Induktion und damit zum Tonsignal selbst.

Zur mechanischen Stabilisierung der Treiberkonstruktion wie insbesondere der Definition eines mechanischen Ruhepunktes sind nichtmagnetische Federelemente 7 so eingefügt, dass sie jeden der Außenschenkel mit dem Joch 5 verbinden. Das Reaktionsmoment zur tonfrequenten Kippschwingung stammt bei der in Figur 1 gezeigten Anordnung ausschließlich aus der Rotationsträgheit der gesamten Anordnung. Alternativ könnte hier auch eine Brückenkonstruktion (Gantry) die Rückseite des Treibers mit einer Plattenhalterung verbinden.

Ausgehend von dem in Figur 1 gezeigten Treiber kann auf einfache Weise ein Monopol-Multiresonanzplattenlautsprecher mit einem oder mehreren, innenliegenden elektromagnetischen Monopolmomententreibern realisiert werden.

Figur 2 zeigt einen Ausschnitt eines Monopol-Multiresonanz-Plattenlautsprechers mit einer vorderen 1 und hinteren 1' Sandwichplatte. Die beiden Platten 1,1' werden mittels eines (oder mehrerer) Monopol-Momentenreiber verbunden. Ein Monopolmomententreiber entsteht durch Rücken-zu-Rücken-Anordnung zweier gleicher Intertialmomententreiber gemäß der in Figur 1 gezeigten Ausführungsform. Dabei kann zur rationelleren Fertigung und/oder zur Verringerung der Bautiefe die Rücken-zu-Rücken-Montage durch einen einstückigen Kern mit entsprechender Form ausgebildet werden.

Dabei sind bei dem beispielhaften Monopol-Momentenreiber aus Figur 2 zwei Intertial-Momenten-Treiber entsprechend Figur 1 Rücken-an-Rücken miteinander sowie an der dem Rücken gegenüberliegenden Seite mit zwei Sandwichmembranen 1, 1' gekoppelt. Zwei weichmagnetische Polkerne 2, 2' in E-Form (beispielsweise aus Ferrit-Material) mit jeweils zwei Außenschenkeln und einem Mittelschenkel sind demnach mit jeweils einer unbeweglichen Treiberspule 4, 4' als Wechselfelderreger an einem der Außenschenkel bestückt. Die Vormagnetisierung erfolgt im jeweiligen Mittelschenkel mittels jeweils eines Gleichfelderregers wie beispielsweise einer gleichstromdurchflossenen Spule oder durch einen Permanentmagneten 3, 3'. Der zugehörige Gleichfeldvektor 10, 10' ist in Richtung des mittleren Schenkels orientiert, wobei die Polarität (N-S oder S-N) beliebig ist. Ein tonfrequenter Wechselstrom I durchfließt die Treiberspule 4, 4' und erzeugt dabei einen Wechselfeldvektor 9, 9'. Dieser tonfrequent schwankende Wechselfeldvektor 9, 9' addiert sich in einem Außenschenkel zum Gleichfeldvektor 10, 10' und im anderen Außenschenkel hingegen subtrahiert er sich vom Gleichfeldvektor 10, 10'.

Der Vorteil des elektromagnetischen Monopolmomententreibers besteht darin, dass er nicht auf die Intertialkraft als Momentenreaktion angewiesen ist. Demzufolge kann die Masse der feststehenden Treiberspulen 4, 4' wesentlich reduziert werden. Die beiden Treiberspulen 4, 4' müssen vom selben tonfrequenten Strom durchflossen werden, wobei die Spulenbeschaltung so zu wählen ist, dass sich die Antriebsmomente an der Rücken-zu-Rücken-Verbindung kompensieren. Ein weiterer Vorteil eines Monopolplattenlautsprechers ist die Reduzierung des akustischen Dipolkurzschlusses.

Figur 3 zeigt im Querschnitt den Rand einer Platte 1 eines Plattenlautsprechers und einen zangenförmigen elektromagnetischen Rand-Treiber in Arbeitsposition. Bei der Platte 1 handelt es sich um eine Sandwichkonstruktion, jedoch ist auch jede andere Bauweise möglich. Üblicherweise sorgt ein kontinuierlich oder stückweise unterbrochenes, umlaufendes Polster für eine gelenkige Lagerung der Platte 1, insbesondere bei Multiresonanzbetrieb. Dieses "gelenkige" Polster stützt sich seinerseits am umlaufenden Rahmen ab. Bei dem in Figur 3 gezeigten Treiber übernimmt ein Federelement 7 die Rolle des gelenkigen Lagers. Ein zangenförmig gebogener, weichmagnetischer Polkern 2 in E-Form stützt sich an einem nicht näher gezeigten Rahmen ab.

Im Gegensatz zu den in Figur 1 und Figur 2 gezeigten Magnetsystemen wird bei dem Treiber nach Figur 3 ein aus einer Spule 4 stammender Treiberfluss 9 in einem Mittelschenkel 8 erzeugt. Ein Permanentmagnet 3 von geringem Gewicht (beispielsweise ein Seltenerdenmagnet wie Neodym) wird in den Plattenrand eingelassen oder (in der Zeichnung nicht dargestellt) als zwei dünne Plättchen auf je eine Oberfläche des Randbereichs aufgeklebt. Er erzeugt den Permanentfluss (Gleichfeldvektor 10). Der Fluss zwischen Mittelschenkel und je einem der äußeren Schenkel ergibt sich bei dieser Anordnung jeweils aus Summe oder Differenz der einzelnen Flüsse (9, 10). Dadurch wird die resultierende Differenz der Kräfte, die auf den in die Platte 1 eingelassenen Permanentmagneten 3 wirken, aus beiden zangenförmig gebogenen Schenkeln trotz quadratischer Kennlinie wieder proportional zum Spulenstrom.

Schließlich können erfindungsgemäße Treiber allein oder zusätzlich mit anderen Treibern eine einzelne Platte oder vordere und hintere Platte antreiben, wobei diese bevorzugt durch eine leichte, biegesteife, freitragende Sandwichmembran als einzelne realisiert werden. Zudem kann ein Rahmen die eine oder beide Platten halten.

Bei dem in Figur 4 gezeigten erfindungsgemäßen Treiber ist in einer Klangplatte 1 in Kantennähe ein weichmagnetisches Joch 5 eingelagert. Des weiteren sind ein E-förmiger Polkern 2, eine vom Signalstrom durchflossene feststehende Magnetspule 4 und ein in den Mittelschenkel des E-förmigen Polkerns 2 eingefügter Permanentmagnet 3 vorgesehen. Der E-förmige Polkern 2 stützt sich über ein (Spitzen- oder) Schneidenlager 6 auf dem Polkern 2 ab, so dass dieses Joch 5 infolge eines magnetisch hervorgerufenen Drehmomentes um einen festen Drehpunkt (Schneidenlager 6) wippen kann. Ein Momententreiber dieser Art kann überall auf der Oberfläche der Klangplatte 1 plaziert werden. Vorzugsweise wird eine eben beschriebene Anordnung dupliziert. Die duplizierte Anordnung wirkt unter Verwendung einer weiteren Magnetspule 4', eines weiteren Polkerns 2', eines weiteren Permanentmagneten 3' spiegelbildlich von der Gegenseite auf die Klangplatte 1. In der in Figur 4 gezeigten Form ist die Wipp-Bewegung aufgrund der Schneidenlager 6, 6' nicht optimal.

Demgegenüber verbessert ist die in Figur 5 gezeigte Ausführungsform, die sich zunächst nur durch das Fehlen der Schneidenlager 6, 6' unterscheidet. Die fehlenden Stützen (Schneidenlager 6, 6') werden bei der Ausführungsform nach Figur 5 durch eine rückseitige starre Verbindung (Stütze 23) ausgeglichen, die in Figur 5a noch nicht erkennbar ist, aber im Schnitt A-B aus Figur 5b ersichtlich ist.

Wiederum ist eine "zangenartige" Konstruktion des erfindungsgemäßen Treibers zu sehen. Die beiden Polkerne 2 und 2' sind außerhalb der Randzone der Platte durch eine starre Stütze 23 fest verbunden. Die Klangplatte 1 mit dem eingelagerten weich- 1 magnetischen Joch 5 "schwebt" mittig berührungslos im Griff der leicht geöffneten "Zange". Die Klangplatte 1 muss in dieser Position gehaltert werden (zum Beispiel durch das nicht-magnetische Federelement 7), jedoch kann dies auch unabhängig vom Treiber erfolgen.

Bei einem elektromagnetischen Treiber ohne stromdurchflossenen Leiter im Polfeld sind im wesentlichen drei Kraftwirkungen zu bedenken. Die Kraft auf sättigungsmagnetisierte Teile im homogenen Feld, die Kraft auf weichmagnetische Teile im homogenen Feld und die Kraft auf weichmagnetische Teile im inhomogenen Feld. Die beiden zuerst genannten Effekte wurden oben bereits genannt, während der dritte Effekt, bei dem die Kraft proportional zum Feldgradienten ist, in diesem Fall ganz ausscheidet. In guter Näherung ist das Feld zwischen dem oberen und dem unteren E-förmigen Polkern 2, 2' homogen. Da das Joch 5 nicht magnetisiert ist, verbleibt bei der in Figur 5 gezeigten Ausführungsform maßgeblich die Kraft auf weichmagnetische Teile im homogenen Feld.

Betrachtet man zunächst nur die eine Hälfte des spiegelbildlichen Aufbaus des Treibers (in Figur 5 die obere Hälfte), so ergibt sich folgendes: Der mittlere Schenkel des Polkerns 2 ist durch die Einfügung des Permanentmagneten 3 hoch gesättigt und praktisch nicht mehr leitfähig und daher praktisch als magnetische Konstantflußquelle anzusehen. Dieser Permanentfluß verteilt sich symmetrisch und gleichgerichtet auf die beiden äußeren Schenkel des E-förmigen Polkerns 2. Der aus der Magnetspule 4 stammende Signalfluss hingegen fließt ohne Beachtung des nicht mehr leitenden Mittelschenkels zum anderen Außenschenkel. Somit findet an einem Außenschenkel eine Addition, am anderen Außenschenkel eine Subtraktion der jeweiligen Induktionen B statt. Das weichmagnetische Joch 5 schließt alle Kreise. Damit ergeben sich verschiedene Anziehungskräfte F_{L}, F_{R} im linken und rechten Außenschenkel. Für den linken Außenschenkel ergibt sich damit. ${F}_{L} = As {\left({B}_{S}+{B}_{P}\right)}^{2} / μ ,$
wobei A die Polfläche und s den Spaltabstand bezeichnen. Entsprechend gilt für den rechten Außenschenkel: ${F}_{R} = As {\left({B}_{S}-{B}_{P}\right)}^{2} / μ ,$

Demzufolge entsteht im Joch 5 ein Drehmoment M, welches wie folgt beschrieben werden kann: $M = \left({F}_{L}-{F}_{R}\right) d / 2 = 2 ⁢ Asd ⁢ {B}_{S} ⁢ {B}_{P} / μ ,$ wobei d für die Jochlänge und damit für den "Dipolabstand" steht. Das Drehmoment M ist linear proportional zur Induktion Bₛ und damit zum Signalstrom I. Voraussetzung dafür ist die Abstützung auf dem Kipplager (Schneidenlager 6) und damit eine daraus resultierende Hebelwirkung. Ohne das Kipplager (Schneidenlager 6) als Stütze wäre auch die Summenkraft wirksam, die sich quadratisch zum Signalstrom verhält.

Wie in den Figuren 4 und 5 gezeigt, kann eine "randständige Zangenkonstruktion" die Abstützung auf dem Polkern ersetzen durch eine rückwärtige gegenseitige Abstützung der beiden E-förmigen Polkerne. Bei der Abstützung mit Momentenbildung ist dabei die Polarität der einzelnen Spulen und Permanentmagnete so zu wählen, daß an einem Außenschenkel die Summenkraft entsteht und an dem anderen die Differenzkraft, wobei der spiegelbildliche E-förmige Polkern genau entgegengesetzt polarisiert ist. Das heißt, daß der Summenkraft des Außenschenkels eines E-förmigen Polkerns 2 eine Differenzkraft am entsprechenden Außenschenkel des anderen E-förmigen Polkerns 2' und umgekehrt gebildet wird. Bei falscher Wahl der Polarität wird kein Moment entstehen, bei richtiger Wahl das doppelte Moment.

Bei den erfindungsgemäßen Treibern bietet es sich an, die Schwingspalte im Polbereich der Permanentmagnete der Treiber mit flexiblen Polstern auszufüllen, die die Vibrationen wenig beeinträchtigen, aber das statische Gewicht der Klangplatte aufnehmen können. Je mehr Treiber am Rand an geordnet sind, desto weicher können die Polster ausgelegt werden. Der besseren Übersichtlichkeit wegen wurden diese Polster in den Figuren jedoch weggelassen.

Ein generelles Problem bei Multiresonanzplattenlautsprechern ist die Abstimmung der Klangplatte, so daß der Frequenzgang der akustischen Abstrahlung den gewünschten breitbandiglinearen Verlauf zeigt. Diese Abstimmung kann üblicherweise mit einigem Erfolg durch geschickte Plazierung und Empfindlichkeitseinstellung der auf der Klangplatte verteilten Treiber geschehen. Je mehr Treiber aber verwendet werden, desto schwerer wird die Abstimmung. Durch die Massenbelastung entstehen neue gravierende Verstimmungen. Bei den erfindungsgemäßen Treibern eröffnet sich jedoch die Möglichkeit der Klangplattenabstimmung ohne Massenbelastung.

Drei wesentliche, verstellbare Parameter von signalstromdurchflossenen, zusätzlichen erfindungsgemäßen Treibern können zur aktiven Plattenabstimmung benutzt werden: der Dipolabstand d, die Empfindlichkeit und die Position längs des Randes. Mit dem Dipolabstand können gezielt Schwingungsmoden von passender Biegewellenlänge angesprochen werden. Durch die Wahl der Plazierung längs des Randes erhöht sich die Treffsicherheit. Durch die Einstellung der Empfindlichkeit wird die Wirkung dieser elektronischen aktiven Plattenabstimmung richtig dosiert. Darüber hinaus kann bei zu Anzeigezwecken benutzten Klangplatten mit nur am Rand angeordneten Treibern durch geeignete Einstellung der eben genannten Parameter eine Abstimmung herbeigeführt werden.

### Bezugszeichenliste

- 1, 1': Platte
- 2, 2': Polkern
- 3, 3': Permanentmagnet
- 4, 4': Spule
- 5, 5': weichmagnetisches Joch
- 6, 6': Schneidenlager
- 7, 7': nichtmagnetisches Federungselement
- 8, 8': Mittelschenkel des Polkerns
- 9,9': magnetischer Wechselfeldvektor
- 10, 10': magnetischer Gleichfeldvektor
- 17, 17': Magnetspule
- 18, 18': Polkern
- 19, 19': Permanentmagnet
- 20: Schneidenlager
- 21: Platte
- 22: Joch
- 23: Stütze

- I: Tonfrequenter Wechselstrom
- N: Nordpol
- S: Südpol
- d: Jochlänge

## Patentansprüche

1. Elektromagnetischer Treiber für einen Plattenlautsprecher mit
einem weichmagnetischen Kern (2) in einer drei Schenkel, und einen Rücken aufweisenden E-Form,
einem mit dem weichmagnetischen Kern (2) magnetisch gekoppelten Wechselfelderreger (4) zur Erzeugung eines von einem Tonsignal (I) abhängigen magnetischen Wechselflusses in dem weichmagnetischen Kern (2),
einem mit dem weichmagnetischen Kern (2) magnetisch gekoppelten Gleichfelderreger (3) zur Erzeugung eines magnetischen Gleichflusses in dem weichmagnetischen Kern (2),
einem die Schenkel über mindestens einen kleinen Induktionsspalt magnetisch abschließenden, dem Rücken gegenüberliegenden weichmagnetischen Element (5) zur Kopplung mit der Platte (1) des Plattenlautsprechers,
wobei sich Wechselfluss und Gleichfluss an einem der äußeren Schenkel des weichmagnetischen Kerns (2) addieren und an dem anderen äußeren Schenkel des weichmagnetischen Kerns (2) subtrahieren derart, dass eine resultierende Kraft oder ein resultierendes Drehmoment an dem weichmagnetischen Element (5) sich im Wesentlichen linear zum Tonsignal (I) verhält.

2. Elektromagnetischer Treiber nach Anspruch 1, bei dem als weichmagnetisches Element ein Joch (5) vorgesehen ist, das auf dem freien Ende des mittleren Schenkels des weichmagnetischen Kerns (2) kippbar gelagert ist und zumindest gegenüber den anderen beiden Schenkeln des weichmagnetischen Kerns (2) Induktionsspalte aufweist derart, dass das mittels des Wechselfelderregers (4) angetriebene Joch (5) ein entsprechendes Drehmoment erzeugt.

3. Elektromagnetischer Treiber nach Anspruch 1 oder 2, bei dem als Wechselfelderreger eine an einem oder beiden äußeren Schenkel des weichmagnetischen Kerns (2) angeordnete, von dem Tonsignal(I) angesteuerte Spule (4) vorgesehen ist.

4. Elektromagnetischer Treiber nach einem der Ansprüche 1 bis 3, bei dem als Gleichfelderzeuger ein Permanentmagnet (3) vorgesehen ist, der im mittleren Schenkel des weichmagnetischen Kerns (2) angeordnet ist.

5. Elektromagnetischer Treiber nach einem der Ansprüche 1 bis 3, bei dem als Gleichfelderzeuger eine von einem Gleichstrom durchflossene Spule vorgesehen ist, die am mittleren Schenkel des weichmagnetischen Kerns (2) angeordnet ist.

6. Elektromagnetischer Treiber nach einem der Ansprüche 2 bis 5, bei dem
das Joch (5) durch zwei in den Induktionsspalten zwischen den äußeren Schenkeln des weichmagnetischen Kerns (2) und dem Joch (5) angeordneten nichtmagnetischen Federelementen (7) in einer Ruhelage gehalten wird.

7. Elektromagnetischer Treiber nach einem der Ansprüche 2 bis 6, bei dem
zum Lagern des Jochs (5) an dem mittleren Schenkel des weichmagnetischen Kerns (2) ein nichtmagnetisches Lager (6) vorgesehen ist.

8. Elektromagnetischer Treiber für einen Plattenlautsprecher mit
zwei weichmagnetischen Kernen (2, 2') in jeweils einer drei Schenkel und einen Rücken aufweisenden E-Form, die Rücken an Rücken fest zueinander angeordnet sind,
zwei mit jeweils einem der weichmagnetischen Kerne (2, 2') magnetisch gekoppelten Wechselfelderregern (4, 4') zur Erzeugung eines von einem Tonsignal (I) abhängigen magnetischen Wechselflusses in dem jeweiligen weichmagnetischen Kern (2, 2'),
zwei mit jeweils einem der weichmagnetischen Kerne (2, 2') magnetisch gekoppelten Gleichfelderregern (3, 3') zur Erzeugung eines magnetischen Gleichflusses in dem jeweiligen weichmagnetischen Kern (2, 2'),
zwei die jeweiligen Schenkel über mindestens einen kleinen Induktionsspalt magnetisch abschließenden, dem jeweiligen Rücken gegenüberliegenden weichmagnetischen Elementen (5, 5') zur Kopplung mit den Platten (1, 1') des Plattenlautsprechers,
wobei sich Wechselfluss und Gleichfluss an einem der äußeren Schenkel des jeweiligen weichmagnetischen Kerns (2, 2') addieren und an dem anderen äußeren Schenkel des weichmagnetischen Kerns (2, 2') subtrahieren derart, dass eine resultierende Kraft oder ein resultierendes Drehmoment an dem jeweiligen weichmagnetischen Element (5, 5') sich im Wesentlichen linear zum Tonsignal (I) verhält.

9. Elektromagnetischer Treiber für einen Plattenlautsprecher mit
einem weichmagnetischen Kern (2, 2') in Form zweier jeweils drei Schenkel aufweisenden, Rücken an Rücken miteinander verbundener E-Teilformen (2, 2'),
zwei mit jeweils einer der E-Teilformen (2, 2') magnetisch gekoppelten Wechselfelderregern (4, 4') zur Erzeugung eines von einem Tonsignal (I) abhängigen magnetischen Wechselflusses in dem weichmagnetischen Kern (2, 2'),
zwei mit jeweils einem der einer der E-Teilformen magnetisch gekoppelten Gleichfelderregern (3, 3') zur Erzeugung eines magnetischen Gleichflusses in dem jeweiligen weichmagnetischen Kern (2, 2'),
zwei die Schenkel der jeweiligen E-Teilformen über mindestens einen Induktionsspalt magnetisch abschließenden, dem jeweiligen Rücken gegenüberliegenden weichmagnetischen Elementen (5, 5') zur Kopplung mit den Platten (1, 1') des Plattenlautsprechers,
wobei sich Wechselfluss und Gleichfluss an einem der äußeren Schenkel des jeweiligen weichmagnetischen Kerns (2, 2') addieren und an dem anderen äußeren Schenkel des weichmagnetischen Kerns (2, 2') subtrahieren derart, dass eine resultierende Kraft oder ein resultierendes Drehmoment an dem/den weichmagnetischen Element(en) (5, 5') sich im Wesentlichen linear zum Tonsignal (I) verhält.

10. Elektromagnetischer Treiber für einen Plattenlautsprecher mit
einem weichmagnetischen Kern (2) in einer drei Schenkel und einen Rücken aufweisenden E-Form, der an dem Rand der Platte(1) angeordnet ist derart, dass an dessen dem Rücken gegenüberliegende Seite die Platte (1) sich befindet und dessen beiden äußere Schenkel zangenartig zur Platte (1) hin gebogen sind, und
einem mit dem weichmagnetischen Kern (2) magnetisch gekoppelten Wechselfelderreger (4) zur Erzeugung eines von einem Tonsignal (I) abhängigen magnetischen Wechselflusses in dem weichmagnetischen Kern (2) und
einem mit dem weichmagnetischen Kern (2) magnetisch gekoppelten, in der Platte (1) im Bereich der offenen Enden der Schenkel angeordneten Gleichfelderreger (3) zur Erzeugung eines magnetischen Gleichflusses in dem weichmagnetischen Kern (2),
wobei sich Wechselfluss und Gleichfluss an einem der äußeren Schenkel des weichmagnetischen Kerns (2) addieren und an dem anderen äußeren Schenkel des weichmagnetischen Kerns (2) subtrahieren derart, dass eine resultierende Kraft oder ein resultierendes Drehmoment auf den Gleichfelderreger (3) sich im Wesentlichen linear zum Tonsignal (I) verhält.

11. Elektromagnetischer Treiber nach Anspruch 10, bei dem als Wechselfelderreger eine am mittleren Schenkel angeordnete, von dem Tonsignal (I) angesteuerte, feststehende Spule (4) und als Gleichfelderreger ein Permanentmagnet (3) vorgesehen ist, wobei
an den äußeren Schenkel des weichmagnetischen Kerns (2) ein parallel zur Plattennormalen gerichteter magnetischer Gleichfluss des Permanentmagneten (3) sowie an dem mittleren Schenkel des weichmagnetischen Kerns (2) ein aus diesem austretender Wechselfluss auftritt.

12. Elektromagnetischer Treiber nach Anspruch 10 oder 11, bei dem zwischen den äusseren Schenkeln des weichmagnetischen Kerns (2) und der Platte(1) jeweils nichtmagnetische Federelemente (7) angeordnet sind.

13. Elektromagnetischer Treiber nach einem der Ansprüche 1 bis 12, der derart angeordnet ist, dass die von ihm erzeugten Kräfte innerhalb eines Randbereichs der Platte (1) angreifen, wobei der Randbereich eine Breite aufweist, die in etwa gleich der Dicke der Platte ist (1).

14. Elektromagnetischer Treiber nach einem der Ansprüche 1 bis 7, mit
einem weiteren weichmagnetischen Kern (2') in einer drei Schenkel und einen Rücken aufweisenden E-Form,
einem mit dem weiteren weichmagnetischen Kern (2') magnetisch gekoppelten weiteren Wechselfelderreger (4') zur Erzeugung eines von einem Tonsignal (I) abhängigen magnetischen Wechselflusses in dem weiteren weichmagnetischen Kern (2'),
einem mit dem weiteren weichmagnetischen Kern (2') magnetisch gekoppelten weiteren Gleichfelderreger (3') zur Erzeugung eines magnetischen Gleichflusses in dem weiteren weichmagnetischen Kern (2'),
wobei die beiden weichmagnetischen Kerne (2, 2') mit einander zugewandten Schenkelenden beiderseits der Platte (1) angeordnet sind derart, dass das weichmagnetische Element (5) zur Kopplung mit der Platte (1) die Schenkel des weiteren magnetischen Kerns (2') über mindestens einen kleinen Induktionsspalt magnetisch abschließt, und
wobei sich Wechselfluss und Gleichfluss an einem der äußeren Schenkel des weiteren weichmagnetischen Kerns (2') addieren und an dem anderen äußeren Schenkel des weiteren weichmagnetischen Kerns (2') subtrahieren derart, dass eine resultierende Kraft oder ein resultierendes Drehmoment an dem weichmagnetischen Element(5) sich im Wesentlichen linear zum Tonsignal (I) verhält.

## Claims

1. An electromagnetic driver for a planar diaphragm loudspeaker including a soft magnetic core (2) of E shape having three limbs and a spine, and alternating magnetic field exciter (4), which is magnetically coupled with the soft magnetic core (2), for producing an alternating magnetic flux dependent on an audio signal (I) in the soft magnetic core (2), a constant field exciter, which is magnetically coupled with the soft magnetic core (2), for generating a constant magnetic flux in the soft magnetic core (2), a soft magnetic element (5), which is opposed to the spine and magnetically closes the limbs over at least one small induction gap, for coupling with the diaphragm (1) of the planar diaphragm loudspeaker, wherein the alternating flux and constant flux are additive at one of the outer limbs of the soft magnetic core (2) and are subtractive at the other outer limb of the soft magnetic core (2) such that a resulting force or a resulting torque on the soft magnetic element (5) alters substantially linearly with the audio signal (I).

2. An electromagnetic driver as claimed in Claim 1, in which a yoke (5) is provided as the soft magnetic element, which is tiltably mounted on the free end of the central limb of the soft magnetic core (2) and affords induction gaps, at least with respect to the two limbs of the magnetic core (2), such that the yoke (5), which is driven by means of the alternated field exciter (4), produces a corresponding torque.

3. An electromagnetic driver as claimed in Claim 1 or 2, in which a coil (4), which is controlled by the audio signal (I) and is arranged on one or both outer limbs of the soft magnetic core (2), is provided.

4. An electromagnetic driver as claimed in Claims 1 to 3, in which a permanent magnet (3) is provided as the constant field producer, which is arranged in the central limb of the soft magnetic core (2).

5. An electromagnetic driver as claimed in one of Claims 1 to 3, in which a coil is provided, through which direct current flows and which is arranged on the central limb of the soft magnetic core (2).

6. An electromagnetic driver as claimed in one of Claims 1 to 5, in which the yoke (5) is held in a rest position by two non-magnetic spring elements (7), which are arranged in the induction gaps between the outer limbs of the soft magnetic core (2) and the yoke(s).

7. An electromagnetic driver as claimed in one of Claims 1 to 6, in which a non-magnetic support (6) is provided for supporting the yoke (5) on the central limb of the soft magnetic core (2).

8. An electromagnetic driver for a planar diaphragm loudspeaker including two soft magnetic cores (2, 2'), which are each of E shape having three limbs and a spine and are arranged fixedly with respect to one another spine to spine, two alternating field exciters (4, 4'), which are magnetically coupled with a respective one of the soft magnetic cores (2, 2'), for producing an alternating magnetic flux, which is dependent on an audio signal (I), in the respective soft magnetic core (2, 2'), two constant field exciters (3, 3') which are coupled with a respective one of the soft magnetic cores (2, 2'), for producing a constant magnetic flux in the respective soft magnetic core (2, 2'), two soft magnetic elements (5, 5'), which are opposed to respective spines and magnetically close the respective limbs over at least one small induction gap, for coupling with the diaphragms (1, 1') of the planar diaphragm loudspeaker, wherein the alternating flux and constant flux are additive at one of the outer limbs of each soft magnetic core (2, 2') and are subtractive at the other outer limb of the soft magnetic core (2, 2') such that a resulting force or a resulting torque on the respective soft magnetic element (5, 5') alters substantially linearly with the audio signal (I).

9. An electromagnetic driver for a planar diaphragm loudspeaker including a soft magnetic core (2, 2') in the form of two partial E shapes (2, 2'), which are connected together spine to spine and each have three limbs, two alternating field exciters (4, 4'), which are magnetically coupled to a respective one of the partial E shapes (2, 2'), for producing an alternating magnetic flux, which is dependent on an audio signal (I), in the soft magnetic core (2, 2'), two constant field exciters (3, 3'), which are coupled with a respective one of the one of the partial E shapes, for producing a constant magnetic flux in the respective soft magnetic core (2, 2'), two soft magnetic elements (5, 5'), which are opposed to the respective spine and magnetically close the limbs of the respective partial E shapes over at least one induction gap, for coupling with the diaphragms (1, 1') of the planar diaphragm loudspeaker, wherein the alternating flux and constant flux are additive at one of the outer limbs of the respective soft magnetic core (2, 2') and are subtractive at the other outer limb of the soft magnetic core such that a resulting force or a resulting torque on the soft magnetic element(s), (5, 5') alters substantially linearly with the audio signal (I).

10. An electro magnetic driver for a planar diaphragm loudspeaker including a soft magnetic core (2) of E shape having three limbs and a spine and arranged at the edge of the diaphragm (1) such that the diaphragm (1) is situated at its side opposite the spine and its two outer limbs are curved towards the plate (1) in the manner of tongs and an alternating field exciter (4), which is magnetically coupled with the soft magnetic core (2), for producing an alternating magnetic flux, which is dependent on an audio signal (I), in the soft magnetic core (2) and a constant field exciter (3), which is magnetically coupled with the soft magnetic core (2) and is arranged in the diaphragm (1) in the region of the open ends of the limbs, for producing a constant magnetic flux in the soft magnetic core (2), wherein the alternating flux and constant flux are additive at one of the other outer limbs of the soft magnetic core (2) and are subtractive at the outer limb of the soft magnetic core (2) such that a resulting force or a resulting torque on the constant field exciter (3) alters substantially linearly with the audio signal (I).

11. An electromagnetic driver as claimed in Claim 10, in which a fixed coil (4), which is controlled by the audio signal (I) and is arranged on the central limb, is provided as the alternating field exciter and a permanent magnet (3) is provided as the constant field exciter, wherein a constant magnetic flux from the permanent magnet (1), directed parallel to the normal to the diaphragm, acts on the outer limbs of the soft magnetic core (2) and an alternating flux leaving the central limb of the soft magnetic core (2) acts on it.

12. An electromagnetic driver as claimed in Claim 10 or 11, in which respective non-magnetic spring elements (7) are arranged between the outer limbs of the soft magnetic core (2) and the diaphragm (1).

13. An electromagnetic driver as claimed in Claims 1 to 12, which is so arranged that the forces produced by it act within an edge region of the diaphragm (1), wherein the edge region has a breadth which is approximately equal to the thickness of the diaphragm (1).

14. An electromagnetic driver as claimed in one of Claims 1 to 7, including a further soft magnetic core (2') of E shape having three limbs and a spine, a further alternating field exciter (4'), which is magnetically coupled with the further soft magnetic core (2'), for producing an alternating magnetic flux, which is dependent on an audio signal (I), in the further soft magnetic core (2'), a further constant field exciter (3'), which is magnetically coupled with the further soft magnetic core (2'), for producing a constant magnetic flux in the further magnetic core (2') wherein the two soft magnetic cores (2, 2') are arranged with the ends of their limbs directed towards one another on both sides of the diaphragm (1) such that the soft magnetic element (5) for coupling with the diaphragm (1) magnetically closes the limbs of the further magnetic core (2') over at least one small induction gap, and wherein the alternating flux and constant flux are additive on one of the outer limbs of the further magnetic core (2') and are subtractive at the other outer limb of the further soft magnetic core (2') such that a resulting force or a resulting torque on the soft magnetic element (5) alters substantially linearly with the audio signal (I).

## Revendications

1. Dispositif d'excitation électromagnétique pour un haut-parleur à membrane plane, avec
un noyau magnétique doux (2) en forme de E à trois branches et une barre,
un excitateur de champ alternatif (4) magnétiquement couplé au noyau magnétique doux (2), pour générer un flux magnétique alternatif dans le noyau magnétique doux (2) en fonction d'un signal audio (I),
un excitateur de champ continu (3) magnétiquement couplé au noyau magnétique doux (2), pour générer un flux magnétique continu dans le noyau magnétique doux (2),
un élément magnétique doux (5) terminant magnétiquement les branches sur au moins une petite fente d'inductance et opposé à la barre, pour le couplage avec la membrane plane (1) du haut-parleur à membrane plane,
dans lequel le flux alternatif et le flux continu s'additionnent sur une des branches extérieures du noyau magnétique doux (2) et se soustraient sur l'autre branche extérieure du noyau magnétique doux (2), de telle manière qu'une force en résultant ou un couple de rotation en résultant se comporte sensiblement linéairement par rapport au signal audio (I) sur l'élément magnétique doux (5).

2. Dispositif d'excitation électromagnétique selon la revendication 1, dans lequel une culasse (5) est prévue comme élément magnétique doux, laquelle est montée de manière à pouvoir pivoter sur l'extrémité libre de la branche centrale du noyau magnétique doux (2), et présente des fentes d'inductance au moins vis-à-vis des deux autres branches du noyau magnétique doux (2), de telle manière que la culasse (5) entraînée par l'excitateur de champ alternatif (4) génère un couple de rotation correspondant.

3. Dispositif d'excitation électromagnétique selon la revendication 1 ou la revendication 2, dans lequel une bobine (4) disposée sur une ou sur les deux branches extérieures du noyau magnétique doux (2) et commandée par le signal audio (I) est prévue comme excitateur de champ alternatif.

4. Dispositif d'excitation électromagnétique selon l'une des revendications 1 à 3, dans lequel un aimant permanent (3) est prévu comme excitateur de champ continu, lequel est disposé dans la branche centrale du noyau magnétique doux (2).

5. Dispositif d'excitation électromagnétique selon l'une des revendications 1 à 3, dans lequel une bobine traversée par un courant continu est prévue comme excitateur de champ continu, laquelle est disposée sur la branche centrale du noyau magnétique doux (2).

6. Dispositif d'excitation électromagnétique selon l'une des revendications 2 à 5, dans lequel
la culasse (5) est maintenue dans une position de repos par deux éléments à ressort (7) non magnétiques disposés dans les fentes d'inductance, entre les branches extérieures du noyau magnétique doux (2) et la culasse (5).

7. Dispositif d'excitation électromagnétique selon l'une des revendications 2 à 6, dans lequel
un palier (6) non magnétique est prévu pour le montage de la culasse (5) sur la branche centrale du noyau magnétique doux (2).

8. Dispositif d'excitation électromagnétique pour un haut-parleur à membrane plane, avec
deux noyaux magnétiques doux (2, 2'), chacun en forme de E à trois branches et une barre, disposés fixement barre contre barre l'un par rapport à l'autre,
deux excitateurs de champ alternatif (4, 4') magnétiquement couplés chacun à un des noyaux magnétiques doux (2, 2'), pour générer un flux magnétique alternatif dans le noyau magnétique doux respectif (2, 2') en fonction d'un signal audio (I),
deux excitateurs de champ continu (3, 3') magnétiquement couplés chacun à un des noyaux magnétiques doux (2, 2'), pour générer un flux magnétique continu dans le noyau magnétique doux respectif (2, 2'),
deux éléments magnétiques doux (5, 5') terminant magnétiquement les branches respectives sur au moins une petite fente d'inductance et opposés chacun à la barre correspondante, pour le couplage avec les membranes planes (1, 1') du haut-parleur à membrane plane,
dans lequel le flux alternatif et le flux continu s'additionnent sur une des branches extérieures du noyau magnétique doux respectif (2, 2') et se soustraient sur l'autre branche extérieure du noyau magnétique doux (2, 2'), de telle manière qu'une force en résultant ou un couple de rotation en résultant se comporte sensiblement linéairement par rapport au signal audio (I) sur l'élément magnétique doux respectif (5, 5').

9. Dispositif d'excitation électromagnétique pour un haut-parleur à membrane plane, avec
un noyau magnétique doux (2, 2') sous forme de deux E partiels (2, 2') à trois branches chacun, reliés l'un à l'autre barre contre barre,
deux excitateurs de champ alternatif (4, 4') magnétiquement couplés chacun à un des E partiels (2, 2'), pour générer un flux magnétique alternatif dans le noyau magnétique doux (2, 2') en fonction d'un signal audio (I),
deux excitateurs de champ continu (3, 3') magnétiquement couplés chacun à un des E partiels (2, 2'), pour générer un flux magnétique continu dans le noyau magnétique doux respectif (2, 2'),
deux éléments magnétiques doux (5, 5') terminant magnétiquement les branches des E partiels respectifs sur au moins une petite fente d'inductance et opposés chacun à la barre correspondante, pour le couplage avec les membranes planes (1, 1') du haut-parleur à membrane plane,
dans lequel le flux alternatif et le flux continu s'additionnent sur une des branches extérieures du noyau magnétique doux respectif (2, 2') et se soustraient sur l'autre branche extérieure du noyau magnétique doux (2, 2'), de telle manière qu'une force en résultant ou un couple de rotation en résultant se comporte sensiblement linéairement par rapport au signal audio (I) sur l'élément/les éléments magnétique(s) doux (5, 5').

10. Dispositif d'excitation électromagnétique pour un haut-parleur à membrane plane, avec
un noyau magnétique doux (2) en forme de E à trois branches et une barre, disposé au bord de la membrane plane (1) de telle manière que la membrane plane (1) se trouve sur son côté opposé à la barre et que ses deux branches extérieures soient pliées en forme de pince vers la membrane plane (1), et
un excitateur de champ alternatif (4) magnétiquement couplé au noyau magnétique doux (2), pour générer un flux magnétique alternatif dans le noyau magnétique doux (2) en fonction d'un signal audio (I), et
un excitateur de champ continu (3) magnétiquement couplé au noyau magnétique doux (2), disposé dans la membrane plane (1) au niveau des extrémités ouvertes des branches, pour générer un flux magnétique continu dans le noyau magnétique doux (2),
dans lequel le flux alternatif et le flux continu s'additionnent sur une des branches extérieures du noyau magnétique doux (2) et se soustraient sur l'autre branche extérieure du noyau magnétique doux (2), de telle manière qu'une force en résultant ou un couple de rotation en résultant se comporte sensiblement linéairement par rapport au signal audio (I) sur l'excitateur de champ continu (3).

11. Dispositif d'excitation électromagnétique selon la revendication 10, dans lequel une bobine fixe disposée sur la branche centrale, commandée par le signal audio (I) est prévue comme excitateur de champ alternatif, et un aimant permanent (3) comme excitateur de champ continu, dans lequel
un flux magnétique continu de l'aimant permanent (3) parallèle à la normale de la membrane plane est formé sur les branches extérieures du noyau magnétique doux (2), et un flux alternatif sortant de celui-ci est formé sur la branche centrale du noyau magnétique doux (2).

12. Dispositif d'excitation électromagnétique selon la revendication 10 ou la revendication 11, dans lequel des éléments à ressort (7) non magnétiques sont disposés entre chaque branche extérieure du noyau magnétique doux (2) et la membrane plane (1).

13. Dispositif d'excitation électromagnétique selon l'une des revendications 1 à 12, disposé de telle manière que les forces qu'il génère agissent à l'intérieur d'une zone de bordure de la membrane plane (1), ladite zone de bordure présentant une largeur sensiblement égale à l'épaisseur de la membrane plane (1).

14. Dispositif d'excitation électromagnétique selon l'une des revendications 1 à 7, avec
un autre noyau magnétique doux (2') en forme de E à trois branches et une barre,
un autre excitateur de champ alternatif (4') magnétiquement couplé à l'autre noyau magnétique doux (2'), pour générer un flux magnétique alternatif dans l'autre noyau magnétique doux (2') en fonction d'un signal audio (I),
un autre excitateur de champ continu (3') magnétiquement couplé à l'autre noyau magnétique doux (2'), pour générer un flux magnétique continu dans l'autre noyau magnétique doux (2'),
dans lequel les deux noyaux magnétiques doux (2, 2') sont disposés avec des extrémités de branches dirigées les unes vers les autres de part et d'autre de la membrane plane (1), de telle manière que l'élément magnétique doux (5) termine magnétiquement les branches de l'autre noyau magnétique (2') sur au moins une petite fente d'inductance, pour le couplage avec la membrane plane (1), et
dans lequel le flux alternatif et le flux continu s'additionnent sur une des branches extérieures de l'autre noyau magnétique doux (2') et se soustraient sur l'autre branche extérieure de l'autre noyau magnétique doux (2'), de telle manière qu'une force en résultant ou un couple de rotation en résultant se comporte sensiblement linéairement par rapport au signal audio (I) sur l'élément magnétique doux (5).
